# EUROPÄISCHE PATENTANMELDUNG

(11) **EP 0 983 797 A2**
(43) Veröffentlichungstag der Anmeldung: **08.03.2000**
(21) Anmeldenummer: 99115452.7
(22) Anmeldetag: 05.08.1999
(51) Int. Cl.: B05B 7/08, B05C 5/02

(54) **Verfahren und Vorrichtung zum Auftragen eines Haftmittels auf eine Produktfläche**

(30) Priorität: 04.09.1998 CH 181598
(71) Anmelder: Robatech AG, 5630 Muri (CH)
(72) Erfinder: Meyer, Thomas, 6289 Hämikon (CH)
(74) Vertreter: Hotz, Klaus, Dipl.-El.-Ing./ETH

(57) **Zusammenfassung**

Die Erfindung bezieht sich auf ein Verfahren und eine Vorrichtung zur Abgabe von Haftmitteln, insbesondere zur Abgabe von Schmelzklebstoffen in Form eines auf eine Produktfläche gerichteten von mindestens einem Luftstrahl beaufschlagten Haftmittel-Sprühfadens.

An dem einen Ende der Vorrichtung (**45**) ist ein Spritzkopf (**40**) angeordnet, welcher ein Anschlussgehäuse (**25**) zur Aufnahme eines mit einer als Düsenkanal ausgebildeten Austrittsöffnung (**34**) für den Haftmittel-Sprühfaden (Leim) versehenes Einsatzstücks (**30**), eine zur koaxialen Lagerung der Kolbenstange (**43**) ausgebildete Führungshülse (**35**) sowie einen Düsenkörper (**15**) mit in Umfangsrichtung verteilt zueinander angeordneten Bohrungen (**20**) umfasst, in weiche jeweils eine Luftdüse (**10**) mit in Durchströmrichtung konvergent-divergent ausgebildetem Innenraum angeordnet ist.

## Beschreibung

Die Erfindung bezieht sich auf ein Verfahren und eine Vorrichtung zum Auftragen eines Haftmittels auf eine Produktfläche, bei welchem/welcher das Haftmittel von einem mit einem Düsenkörper versehenen Sprühkopf in Form eines austrittsseitig von mindestens einem Luftstrahl beaufschlagten Sprühfadens etwa spiralförmig auf die zu besprühende Produktfläche aufgetragen wird.

Zum Auftragen eines Haftmittels auf eine Produktfläche ist aus der Druckschrift (**US 5,065,943**) eine Einrichtung bekannt, welche im wesentlichen eine Sprühvorrichtung und ein damit wirkverbundenes Aufbereitungsgerät für das Haftmittel sowie ein über mindestens einen Kanal mit einem Sprühkopf in Verbindung stehendes Lufteintragsgerät umfasst, wobei an dem Sprühkopf entweder ein scheibenförmig ausgebildeter und durch eine aufschraubbare Kappe daran befestigter Düsenkörper oder aber eine als Düsenkörper ausgebildete Kappe angeordnet ist. Der von einer Austrittsöffnung durchdrungene Düsenkörper ist mit mehreren in Umfangsrichtung verteilten und parallel zu einer kegelstumpfförmigen Spitze schräg in Richtung des austretenden Sprühfadens orientierten Bohrungen versehen, von welchen jeweils ein Luftstrahl auf den austretenden Haftmittel-Sprühfaden gerichtet und dieser etwa spiralförmig auf die zu besprühende Produktfläche aufgetragen wird.

Weitere, ähnliche Einrichtungen mit entsprechend ausgebildeten Sprühvorrichtungen zum spiralförmigen Auftragen eines Haftmittel-Sprühfadens auf eine Produktfläche sind aus den Druckschriften (**US 4,969,602; US-Re 33,481; WO 94/04282**) bekannt, bei welchen der Sprühkopf jeweils mit einem scheibenförmig ausgebildeten sowie durch eine aufschraubbare Kappe oder dergleichen gehaltenen Düsenkörper versehen ist.

Bei den bekannten Einrichtungen haben die einzelnen Elemente der Sprühvorrichtung, insbesondere des Sprühkopfs einen relativ komplizierten konstruktiven Aufbau, wobei insbesondere der jeweils am Sprühkopf angeordnete und befestigte Düsenkörper mit den darin angeordneten Bohrungen entsprechende Herstellungs-Toleranzen aufweist, welche einen ungleichen Spiralauftrag bewirken und zudem nach einem Wechsel des Düsenkörpers eine neue zeit- und kostenaufwendige Neueinstellung erfordern.

Der Erfindung liegt die Aufgabe zugrunde, ein Verfahren sowie eine Vorrichtung mit daran angeordnetem Sprühkopf und Düsenkörper zu schaffen mittels derer eine gleichmässige und in bezug auf die jeweils zu besprühende Auftragsfläche seitlich exakt begrenzte Führung des Leimstrahls erreicht wird.

Zur Lösung der Aufgabe hinsichtlich des Verfahrens führt, dass der aus dem Sprühkopf austretende Haftmittel-Sprühfaden für den spiralförmigen Transport sowie Auftrag auf die Produktfläche von mindestens einem infolge konvergent-divergenter Mittel des Düsenkörpers beschleunigten Luftstrahl beaufschlagt wird.

Die gemäss dem Oberbegriff des Patentanspruchs **5** ausgebildete Vorrichtung zur Durchführung des Verfahrens ist dadurch gekennzeichnet, dass in die über einen zugeordneten Luftkanal mit Luft beaufschlagten Bohrungen des Düsenkörpers zur Erreichung eines beschleunigt austretenden und auf den Haftmittel-Sprühfaden gerichteten Luftstrahls jeweils eine Luftdüse mit in Durchströmrichtung konvergent-divergent ausgebildetem Innenraum einsetzbar ist oder der in Durchströmrichtung orientierte Innenraum der einzelnen Bohrung konvergent-divergent ausgebildet ist.

Weitere Merkmale der Erfindung ergeben sich aus der nachstehenden Beschreibung in Verbindung mit den einzelnen Patentansprüchen und der Zeichnung.

Die Erfindung wird nachstehend in Verbindung mit in der Zeichnung dargestellten Ausführungsbeispielen beschrieben. Es zeigt:
- **Fig. 1**: eine in schematischer Ansicht dargestellte Einrichtung zur Abgabe und Auftragen eines Haftmittels in Form eines Sprühfadens auf eine Produktfläche;
- **Fig. 2**: ein in grösserem Massstab und teilweise im Schnitt dargestelltes erstes Ausführungsbeispiel eines Sprühkopfs für eine mit der Einrichtung gemäss ***Fig. 1*** in Verbindung stehende Sprühvorrichtung;
- **Fig. 3**: die einzelnen in demontiertem Zustand dargestellten Teile des Sprühkopfs gemäss ***Fig. 2***;
- **Fig. 4**: einen Massstab und im Schnitt dargestellte Luftdüse für einen an dem Sprühkopf Schnitt entlang der Linie **IV-IV** durch eine Führungshülse des Sprühkopfs gemäss ***Fig. 3***;
- **Fig. 5**: eine in grösserem gemäss ***Fig. 2*** angeordneten Düsenkörper;
- **Fig. 6**: eine im Schnitt dargestellte Variante des Düsenkörpers für den Sprühkopf gemäss ***Fig. 2***;
- **Fig. 7**: ein in grösserem Massstab und teilweise im Schnitt dargestelltes zweites Ausführungsbeispiel des Sprühkopfs für die Einrichtung gemäss ***Fig. 1***; und
- **Fig. 8**: eine in grösserem Massstab und im Schnitt dargestellte Spritzdüse für ein in dem Sprühkopf gemäss ***Fig. 7*** angeordnetes Einsatzstück.

**Fig. 1** zeigt eine in schematischer Ansicht dargestellte Einrichtung **75** zur Abgabe von Haftmitteln, insbesondere von Schmelzklebstoffen in Form eines sogenannten Sprühfadens **6**. Der Sprühfaden **6** wird mittels eines an der Einrichtung **75** angeordneten Sprühkopfs **40** oder **40'** im Bereich einer in **Fig. 1** nicht dargestellten Austrittsöffnung von mindestens einem Luftstrahl beaufschlagt und dadurch entsprechend Pfeilrichtung **6'** etwa spiralförmig auf eine nicht dargestellte und mit dem Haftmittel zu besprühende Produktfläche aufgetragen.

Die Einrichtung **75** umfasst im wesentlichen eine Sprühvorrichtung **45** mit dem an dem einen Ende angeordneten Sprühkopf **40** oder **40'** sowie ein Aufbereitungsgerät **46** und ein mit einer Druckluftquelle **74** in Verbindung stehendes Lufteintragsgerät **47**. Die beiden Geräte **46** und **47** mit den darin angeordneten Funktionselementen können auch zusammen in einem einteiligen Gehäuse angeordnet sein. Das Aufbereitungsgerät **46** steht über einen mit entsprechenden Mitteln beheizbaren Schlauch **48** mit einem nicht dargestellten Behälter und darin angeordneter Pumpe in Verbindung. In dem Behälter wird der Klebstoff entsprechend verflüssigt und über den beheizten Schlauch **48** dem Aufbereitungsgerät **46** zugeführt und von dort über einen Filter **46'** und damit in Verbindung stehenden Kanal **49'** der Sprühvorrichtung **45** zugeführt. Zur Aufrechterhaltung einer konstanten Temperatur des Klebstoffs oder Haftmittels ist der Kanal **49'** vorzugsweise mit einem in **Fig. 1** schematisch dargestellten Heizelement **49** versehen.

Von dem mit der Druckluftquelle **74** verbundenen Lufteintragsgerät **47** ist der am vorderen Ende der Sprühvorrichtung **45** angeordnete Sprühkopf **40** oder **40'** mit Druckluft beaufschlagbar. Die beiden mit der Sprühvorrichtung **45** wirkverbundenen Geräte **46** und **47** sind an den in nicht dargestellter Weise miteinander in Verbindung stehenden Kanälen durch entsprechend zugeordnete Dichtungen gegeneinander abgedichtet sowie durch ebenfalls nicht dargestellte Schraubverbindungen miteinander befestigt. Die Teile **40** oder **40'**, **45**, **46** und **47** bilden zusammen die als eine Baueinheit (**Fig. 1**) ausgebildete Einrichtung **75**.

Die in **Fig. 1** schematisch dargestellte Sprühvorrichtung **45** umfasst im dargestellten Ausführungsbeispiel zwei miteinander verbundene Gehäuse **41** und **42** sowie den am vorderen Ende des ersten Gehäuses **41** angeordneten Sprühkopf **40** oder **40'**. Der Sprühkopf **40** oder **40'** hat ein mit dem Lufteintragsgerät **47** in Verbindung stehendes Anschlussgehäuse **25** sowie einen daran angeordneten und befestigten Düsenkörper **15** oder **15'**. Die einzelnen Elemente des erfindungsgemässen Sprühkopfs **40** oder **40'** werden nachstehend in Verbindung mit den **Figuren 2** bis **8** im einzelnen beschrieben.

In **Fig. 2** ist der an dem teilweise dargestellten ersten Gehäuse **41** der Sprühvorrichtung **45** angeordnete Sprühkopf **40** mit dem Anschlussgehäuse **25** und dem Düsenkörper **15** in grösserem Massstab sowie im Schnitt dargestellt. Das Anschlussgehäuse **25** ist mittels mehrerer in Umfangsrichtung verteilt zueinander angeordneter Schrauben **39** (nur einmal dargestellt) dem teilweise im Schnitt dargestellten ersten Gehäuse **41** der Sprühvorrichtung **45** befestigt. Weiterhin erkennt man in **Fig. 2** ein Einsatzstück **30**, eine Führungshülse **35** mit zugeordneter und damit wirkverbundener Druckfeder **44** sowie eine Kolbenstange **43**. Die Kolbenstange **43** ist an dem einen Ende mit mindestens einem nicht dargestellten Kolbenelement wirkverbunden und koaxial im Innenraum **41'** des ersten Gehäuses **41** sowie in den einzelnen Elementen **35** und **30** des Sprühkopfs **40** angeordnet. Je nach Druckbeaufschlagung des Kolbenelements beziehungsweise der Kolbenelemente ist die in nicht dargestellter Weise damit wirkverbundene Kolbenstange 43 gemäss Pfeilrichtung **X** oder **X'** (**Fig. 2**) verschiebbar. An dem anderen, vorderen Ende ist die Kolbenstange **43** mit einem konisch verjüngend ausgebildeten Teilstück **43'** versehen und in dem mit einer entsprechend konisch verjüngend ausgebildeten Ausnehmung **34'** (**Fig. 3**) versehenen Einsatzstück **30** angeordnet. Das Einsatzstück **30** ist für den Austritt des mittels der nicht dargestellten Kolbenelemente druckbeaufschlagt zugeführten Haftmittels in Form des Sprühfadens **6** (**Fig. 1**) mit einer entsprechend ausgebildeten Austrittsöffnung **34** versehen.

Bei einer nicht dargestellten Variante der Kolbenstange **43** kann an dem vorderen Ende des konisch verjüngend ausgebildeten Teilstücks **43'** eine nadelförmige Spitze angeordnet sein, welche zum Verschliessen in die Austrittsöffnung **34** des Einsatzstücks **30** einführbar ist. Die Spitze **43''** (**Fig. 7**) ragt etwa 0,2 mm aus der Austrittsöffnung **34**, so dass sich in dieser Betriebsstellung keine Restmenge des Klebstoffs in der als Düsenkanal ausgebildeten Austrittsöffnung **34** befindet. Hierdurch wird beim Start des Leimauftrags auf die zu besprühende Produktfläche eine zu Maschinenstörungen führende Tropfenbildung (Leimklecks) verhindert.

Das Anschlussgehäuse **25** ist, wie in **Fig. 2** dargestellt, mit einer Dichtung **1** im Innenraum **41'** des ersten Gehäuses **41**, das Einsatzstück **30** mit einer Dichtung **2** in dem Anschlussgehäuse **25** sowie mit einer Dichtung **3** in dem Düsenkörper **15** und dieser mit einer Dichtung **4** in dem Anschlussgehäuse **25** angeordnet. Das Anschlussgehäuse **25** steht über eine daran angeordnete Eintrittsbohrung **26'** mit zugeordneter Dichtung **5** mit dem Lufteintragsgerät **47** in Verbindung. Das Lufteintragsgerät **47** ist durch eine nicht dargestellte Schraubverbindung an dem Anschlussgehäuse **25** befestigt. Weiterhin erkennt man in **Fig. 2** den mit einer Ausnehmung **21** sowie mit in Umfangsrichtung verteilt zueinander angeordneten Bohrungen **20** versehenen Düsenkörper **15**. In den einzelnen Bohrungen **20** ist jeweils eine Luftdüse **10** angeordnet und mit nicht dargestellten Mitteln gehalten.

In **Fig. 3** sind die einzelnen Elemente **15**, **25**, **30** und **35** des Sprühkopfs **40** gemäss **Fig. 2** in Richtung der gemeinsamen Symmetrieachse **S** gesehen in demontiertem Zustand als sogenannte Sprengzeichnung dargestellt. Die Elemente **15**, **25**, **30** und **35** werden nachstehend beschrieben.

Der Düsenkörper **15** hat ein zylindrisches Teilstück **17**, welches an dem einen Ende mit einem angeformten Flansch **16** und an dem anderen Ende mit einem angeformten Absatz **16'** versehen ist. Am äusseren Umfang des zylindrischen Teilstücks **17** ist eine Ringnut **18** für die Dichtung **4** (**Fig. 2**) sowie ein bis zur Rückseite **22'** reichendes Aussengewinde **17'** angeordnet. An der Stirnseite **22** ist der Düsenkörper **15** mit der Ausnehmung **21** versehen, welche ausgehend von der Stirnseite **22** in Richtung einer Innenwand **21'** eine konisch verjüngend ausgebildete Seitenwand **21''** aufweist. Der Düsenkörper **15** ist weiterhin mit einer ersten zylindrischen Bohrung **19** und einer daran anschliessenden sowie in Richtung der Innenwand **21'** der Ausnehmung **21** konisch verjüngend ausgebildeten zweiten Bohrung **19'** versehen. Die beiden den Düsenkörper **15** in axialer Richtung durchdringenden Bohrungen **19** und **19'** sind, wie in **Fig. 2** dargestellt, zur koaxialen Aufnahme des Einsatzstücks **30** ausgebildet. An der kreisringförmigen Rückseite **22'** des zylindrischen Teilstücks **17** sind mehrere in Umfangsrichtung verteilt und im Abstand zueinander angeordnete Bohrungen **20** vorgesehen, welche ausgehend von der Rückseite **22'** geneigt in Richtung der Symmetrieachse **S** das zylindrische Teilstück **17** des Düsenkörpers **15** durchdringen.

Bei dem in **Fig. 3** dargestellten Ausführungsbeispiel sind die schräg in Richtung der Symmetrieachse **S** orientierten Bohrungen **20** des Düsenkörpers **15** zum Einsetzen einer entsprechend ausgebildeten Luftdüse **10** (**Fig. 2**) ausgebildet. Die einzelne Luftdüse **10** ist in der jeweiligen Bohrung **20** in axialer Richtung derselben relativ zu der Innenwand **21'** der Ausnehmung **21** des Düsenkörpers **15** verstellbar. Die spezielle Ausgestaltung der Luftdüse **10** wird nachstehend in Verbindung mit **Fig. 5** beschrieben.

Das Anschlussgehäuse **25** hat ein erstes zylindrisches Teilstück **25'** sowie ein abgesetzt dazu ausgebildetes zweites zylindrisches Teilstück **25''** mit daran angeordneter Ringnut **29** für die Dichtung **1** (**Fig. 2**). In axialer Richtung gesehen wird das Anschlussgehäuse **25** von einer ersten Ausnehmung **27** sowie einer im Durchmesser abgesetzt dazu ausgebildeten zweiten Ausnehmung **28** durchdrungen. Die zweite Ausnehmung **28** ist in axialer Richtung durch einen kreisringförmigen Anschlag **28'** begrenzt und steht über eine Öffnung **28''** mit der ersten Ausnehmung **27** in Verbindung. Die erste Ausnehmung **27** hat ein zylindrisches Teilstück **27'**, ein als Innengewinde ausgebildetes Teilstück **27''** und einen daran anschliessenden Ringkanal **26**, welcher durch eine Innenwand **26''** begrenzt ist. In zusammengebautem Zustand (**Fig. 2**) dient der Ringkanal **26** als Druckkammer und steht über mindestens eine das erste zylindrische Teilstück **25'** in radialer Richtung durchdringenden Bohrung **26'** mit dem Lufteintragsgerät **47** (**Fig. 1**) in Verbindung. An der Aussenseite des ersten zylindrischen Teilstücks **25'** ist weiterhin eine die Bohrung **26'** zirkulär umgebende Nut **24** für die Dichtung **5** (**Fig. 2**) vorgesehen.

Das Einsatzstück **30** hat ein mit einer Ringnut **31''** für die Dichtung **2** (**Fig. 2**) versehenes erstes zylindrisches Teilstück **31** sowie ein im Durchmesser abgesetzt dazu ausgebildetes und mit einer Ringnut **32''** für die Dichtung **3** (**Fig. 2**) versehenes zweites Teilstück **32**. Am vorderen Ende des zweiten Teilstücks **32** ist ein konisch verjüngend ausgebildetes drittes Teilstück **33** angeformt. Das Einsatzstück **30** wird in axialer Richtung gesehen von einer ersten Bohrung **31'**, einer abgesetzt dazu ausgebildeten zweiten Bohrung **32'** und einer daran anschliessenden sowie in Richtung der Durchtrittsöffnung **34** konisch verjüngend ausgebildeten Ausnehmung **34'** durchdrungen.

Die Führungshülse **35** hat einen hohlzylindrischen Körper **37**, welcher an dem einen Ende mit einem Flansch **36** und an dem anderen, gegenüberliegenden Ende mit einem im Innenraum des Körpers **37** angeordneten Nabenteil **36'** versehen ist. Der hohlzylindrische Körper **37** wird von einer in axialer Richtung orientierten ersten Ausnehmung **37'** durchdrungen. Das Nabenteil **36'** hat ein koaxial darin angeordnetes Zentrierstück **38**, welches zur Führung der Kolbenstange **43** (**Fig. 2**) von einer mit der ersten Ausnehmung **37'** des hohlzylindrischen Körpers **37** in Verbindung stehenden zweiten Ausnehmung **38'** durchdrungen ist. Das Nabenteil **36'** wird von mehreren in Umfangarichtung verteilt angeordneten Bohrungen **38''** durchdrungen, durch welche der druckbeaufschlagte Klebstoff dem Einsatzstück **30** zuführbar ist.

**Fig. 4** zeigt einen Schnitt entlang der Linie **IV-IV** durch die Führungshülse **35** und man erkennt den hohlzylindrischen Körper **37**, das darin angeordnete Nabenteil **36'** mit dem Zentrierstück **38** und der darin angeordneten Ausnehmung **38'** sowie die in Umfangsrichtung verteilt zueinander im Nabenteil **36'** angeordneten Bohrungen **38''**.

In **Fig. 5** ist die in die einzelne Bohrung **20** des Düsenkörpers **15** (**Fig. 2, 7**) einsetzbare Luftdüse **10** in grösserem Massstab sowie im Schnitt dargestellt. Bei dem dargestellten Ausführungsbeispiel besteht die Luftdüse **10** aus einem länglichen, hohlzylindrischen Röhrchen **11**, welches an den beiden äusseren Enden jeweils mit einem abgesetzten Bund **11'** und Bund **11''** versehen ist. Das Röhrchen **11** hat einen in axialer Richtung orientierten Innenraum **10'**, welcher ausgehend von der Eintrittsseite **12** ein konvergent ausgebildetes Teilstück **12'**, einen daran anschliessenden Düsenhals **13** sowie ein daran anschliessendes und divergent in Richtung der Austrittsseite **14** orientiertes Teilstück **14'** aufweist. Das konvergente Teilstück **12'** ist ausgehend von der Eintrittsseite **12** in Richtung des in bezug auf den Durchmesser verengten Düsenhalses **13** mit einem zirkulären, kreisbogenförmig ausgebildeten Wandabschnitt **12''** versehen. Der Düsenhals **13** hat bei dem bevorzugten Ausführungsbeispiel einen Durchmesser **D** von etwa 0,3 bis 0,6 mm, an welche sich das unter spitzem Winkel α in Richtung der Austrittsseite **14** orientierte divergente Teilstück **14'** anschliesst. Der Winkel α des divergenten Teilstücks **14'** beträgt bei dem bevorzugten Ausführungsbeispiel etwa 10°.

Bei einer nicht dargestellten Variante der Luftdüse **10** besteht auch die Möglichkeit, dass diese lediglich an der Eintrittsseite **12** das konvergent in Richtung des Düsenhalses **13** ausgebildete Teilstück **12'** aufweist und ausgehend von dem Düsenhals **13** in Richtung der Austrittsseite **14** mit einem zylindrisch ausgebildeten Teilstück **14'** versehen ist.

**Fig. 6** zeigt als weiteres Ausführungsbeispiel den im Schnitt und als Teilstück dargestellten Düsenkörper **15'** und man erkennt die beiden Bohrungen **19**, **19'** und die Ausnehmung **21**, das zylindrische Teilstück **17** mit der Nut **18** und dem Aussengewinde **17'**. Der Düsenkörper **15'** ist im wesentlichen analog dem vorstehend in Verbindung mit **Fig. 3** im einzelnen beschriebenen Düsenkörper **15** ausgebildet. Abweichend davon sind bei dem Düsenkörper **15'** gemäss **Fig. 6** die einzelnen, schräg in Richtung der Symmetrieachse **S** (**Fig. 3**) geneigten Bohrungen **20'** mit dem Innenraum **20''** versehen, welcher analog dem Innenraum **10'** der vorstehend in Verbindung mit **Fig. 5** beschriebenen Luftdüse **10** ausgebildet ist. Der Innenraum **20''** der Bohrung **20'** hat ein ausgehend von der Eintrittsseite **8** konvergent ausgebildetes Teilstück **8'**, einen daran anschliessenden Düsenhals **7** sowie ein daran anschliessendes und divergent in Richtung der Austrittsseite **9** orientiertes Teilstück **9'**. Das konvergente Teilstück **8'** ist ausgehend von der Eintrittsseite **8** in Richtung des im Durchmesser verengten Düsenhalses **7** mit einem zirkulären, kreisbogenförmig ausgebildeten Wandabschnitt **8''** versehen.

Der in **Fig. 6** als Variante dargestellte Düsenkörper **15'** mit den darin angeordneten und im wesentlichen düsenförmig ausgebildeten Bohrungen **20'** kann aus geeignetem Kunststoff, beispielsweise im Spritzverfahren hergestellt werden, bei welchem der Innenraum **20''** der Bohrungen **20'** eine absolut glatte, strömungstechnisch optimale Innenfläche aufweist.

Die vorstehend in Verbindung mit **Fig. 5** beschriebene und in den Düsenkörper **15** gemäss **Fig. 2** oder **Fig. 7** einsetzbare Luftdüse **10** beziehungsweise die in dem Düsenkörper **15'** angeordneten Bohrungen **20''** mit den konvergenten und divergenten Teilstücken **8'**, **9'** gewährleisten im wesentlichen den Druckverlauf einer an sich bekannten Laval-Düse. Hierbei hat der von der Luftdüse **10** des Düsenkörpers **15** beziehungsweise von den entsprechend ausgebildeten Bohrungen **20''** des Düsenkörpers **15'** ausgestossene Luftstrahl im konvergenten Teilstück **12'** oder **8'** und somit vor dem jeweiligen Düsenhals **13** oder **7** eine bestimmte Anfangsgeschwindigkeit (Unterschallgeschwindigkeit), welche beim Durchlaufen des Düsenhalses **13** oder **7** entsprechend erhöht (Schallgeschwindigkeit) und im divergenten Teilstück **14'** oder **9'** nochmals beschleunigt (Überschallgeschwindigkeit) wird.

**Fig. 7** zeigt das in grösserem Massstab und teilweise im Schnitt dargestellte zweite Ausführungsbeispiel des Sprühkopfs **40'** für die Sprühvorrichtung **45** gemäss **Fig. 1** und man erkennt das mittels der Schrauben **39** an dem Gehäuse **41** befestigte Anschlussgehäuse **25** sowie den eingeschraubten Düsenkörper **15** mit den darin in Umfangsrichtung verteilt zueinander angeordneten Luftdüsen **10**. Weiterhin erkennt man ein Teilstück der Führungshülse **35** mit der koaxial darin gelagerten Kolbenstange **43** sowie ein Einsatzstück **50**, welches infolge der druckfederbelasteten Führungshülse **35** in dem Düsenkörper **15** angeordnet und gehalten ist.

Abweichend von dem Sprühkopf **40** gemäss **Fig. 2** ist bei dem Sprühkopf **40'** gemäss **Fig. 7** am austrittsseitigen Ende des Einsatzstücks **50** ein düsenförmig ausgebildetes Mundstück **60** angeordnet. Das Mundstück **60** ist für den Austritt des zugeführten Haftmittels (nicht dargestellt) in Form des Sprühfadens **6** (**Fig. 1**) mit einer entsprechend ausgebildeten Austrittsöffnung **64** versehen. Die Kolbenstange **43** ist bei dem Ausführungsbeispiel gemäss **Fig. 7** an dem konisch verjüngend ausgebildeten Teilstück **43'** mit einer koaxial in das Mundstück **60** einführbaren, nadelförmig ausgebildeten Spitze **43''** versehen. Die Kolbenstange **43** ist analog wie vorstehend in Verbindung mit **Fig. 2** beschrieben in je nach Beaufschlagung des nicht dargestellten Kolbenelements in Pfeilrichtung **X** oder **X'** verschiebbar.

**Fig. 8** zeigt das in grösserem Massstab und im Schnitt dargestellte, düsenförmig ausgebildete Mundstück **60** für den Sprühkopf **40'**. Das Mundstück **60** hat ein erstes zylindrisches Teilstück **60'** sowie ein zweites im Durchmesser abgesetztes zylindrisches Teilstück **60''**. Das Mundstück **60** wird in Durchströmrichtung gesehen von mehreren jeweils konisch verjüngend in Richtung der Austrittsöffnung **64** orientierten Ausnehmungen **61**, **62** und **63** durchdrungen.

Das Einsatzstück **50** hat eine entsprechend der äusseren Formgebung des Mundstücks **60** ausgebildete, nicht bezeichnete Ausnehmung, in welche dass Mundstück **60**, wie in **Fig. 7** dargestellt, angeordnet ist. Das Mundstück **60** wird vorzugsweise in die Ausnehmung des Einsatzstücks **50** eingepresst.

Die Kolbenstange **43** mit dem angeformten konischen Teilstück **43'** und der daran angeformten Spitze **43''** sowie das Mundstück **60** sind so ausgebildet, dass die Austrittsöffnung **64** desselben von der Spitze **43''** verschliessbar ist. Hierbei ragt die Spitze **43''** geringfügig (etwa 0,2 mm) aus der Austrittsöffnung **64**, so dass sich in dieser Betriebsstellung keine Restmenge des Klebstoffs in der als Düsenkanal ausgebildeten Austrittsöffnung **64** befindet. Diese Ausgestaltung gewährleistet, dass beim Start des Leimauftrags auf die zu besprühende Produktfläche eine zu Maschinenstörungen führende Tropfenbildung (Leimklecks) verhindert wird.

## Patentansprüche

1. Verfahren zum Auftragen eines Haftmittels auf eine Produktfläche, bei welchem das Haftmittel von einem mit einem Düsenkörper versehenen Sprühkopf in Form eines austrittsseitig von mindestens einem Luftstrahl beaufschlagten Sprühfadens etwa spiralförmig auf die zu besprühende Produktfläche aufgetragen wird, ***dadurch gekennzeichnet, dass*** der aus dem Sprühkopf (**40**;**40'**) austretende Haftmittel-Sprühfaden (**6**) für den spiralförmigen Transport sowie Auftrag auf die Produktfläche von mindestens einem infolge konvergent-divergenter Mittel des Düsenkörpers (**15**;**15'**) beschleunigten Luftstrahl beaufschlagt wird.

2. Verfahren nach Anspruch **1**, ***dadurch gekennzeichnet, dass*** die mit einer Anfangsgeschwindigkeit dem Düsenkörper (**15**;**15'**) zugeführte Luft durch die konvergent-divergenten Mittel des Düsenkörpers (**15**;**15'**) in Form eines auf Schallgeschwindigkeit erhöhten sowie auf Überschallgeschwindigkeit beschleunigten Luftstrahls ausgestossen wird.

3. Verfahren nach den Ansprüchen **1** und **2**, ***dadurch gekennzeichnet, dass*** der aus dem Sprühkopf (**40**;**40'**) etwa geradlinig austretende Haftmittel-Sprühfaden (**6**) für den spiralförmigen Auftrag auf die Produktfläche von zwei oder mehreren auf Überschallgeschwindigkeit beschleunigten Luftstrahlen beaufschlagt wird.

4. Verfahren nach den Ansprüchen **1** bis **3**, ***dadurch gekennzeichnet, dass*** der Haftmittel-Sprühfaden (**6**) von einem oder mehreren jeweils auf die äussere Peripherie desselben gerichteten und durch die konvergent-divergenten Mittel des Düsenkörpers (**15**;**15'**) auf Überschallgeschwindigkeit beschleunigten Luftstrahl/en beaufschlagt wird.

5. Vorrichtung zum Auftragen eines Haftmittels in Form eines spiralförmigen Haftmittel-Sprühfadens auf eine Produktfläche, mit einem zur Aufnahme des von einer Kolbeneinheit transportierten Haftmittels ausgebildeten Gehäuse, einem daran angeordneten und mit einem Lufteintragsgerät in Verbindung stehenden Sprühkopf, an welchem ein mit in Umfangsrichtung verteilt zueinander sowie schräg in Richtung des austretenden und mit mindestens einem Luftstrahl zu beaufschlagenden Sprühfadens orientierten Bohrungen versehener Düsenkörper angeordnet ist, ***dadurch gekennzeichnet, dass*** in die über einen zugeordneten Luftkanal (**26**) mit Luft beaufschlagten Bohrungen (**20**;**20'**) des Düsenkörpers (**15**;**15'**) zur Erreichung eines beschleunigt austretenden und auf den Haftmittel-Sprühfaden (**6**) gerichteten Luftstrahls jeweils eine Luftdüse (**10**) mit in Durchströmrichtung konvergent-divergent ausgebildetem Innenraum (**10'**) einsetzbar ist oder der in Durchströmrichtung orientierte Innenraum (**20''**) der einzelnen Bohrung (**20'**) konvergent-divergent ausgebildet ist.

6. Vorrichtung nach Anspruch **5**, ***dadurch gekennzeichnet, dass*** die einzelne Luftdüse (**10**) aus einem hohlzylindrischen Röhrchen besteht, dessen Innenraum (**10'**) im Abstand zu der Luft-Eintrittseite (**12**) einen den Innenraum (**10'**) verengenden Düsenhals (**13**) und daran anschliessend ein unter spitzem Winkel (α) in Richtung der Austrittsseite (**14**) divergent ausgebildetes Teilstück (**14'**) aufweist.

7. Vorrichtung nach einem der Ansprüche **5** und **6**, ***dadurch gekennzeichnet, dass*** der Innenraum (**10'**) der Luftdüse (**10**) mit einem in Richtung der Luft-Eintrittsseite (**12**) konvergent ausgebildeten Teilstück (**12'**) versehen ist, welches als ein ausgehend von der Eintrittsseite (**12**) in Richtung des Düsenhalses (**13**) orientierter, kreisbogenförmig ausgebildeter Wandabschnitt (**12''**) ausgebildet ist.

8. Vorrichtung nach einem der Ansprüche **5** bis **7**, ***dadurch gekennzeichnet, dass*** die jeweils in der Bohrung (**20**) des Düsenkörpers (**15**) angeordnete Luftdüse (**10**) relativ zu dem aus der Austrittsöffnung (**34**) des Einsatzstückes (**30**) austretenden Haftmittel-Sprühfaden (**6**) in axialer Richtung verstellbar in der Bohrung (**20**) angeordnet ist.

9. Vorrichtung nach Anspruch **5**, ***dadurch gekennzeichnet, dass*** die in dem Düsenkörper (**15'**) angeordneten und denselben durchdringenden Bohrungen (**20'**) jeweils einen sich über die gesamte Länge derselben erstreckenden, konvergent-divergent ausgebildeten Innenraum (**20''**) aufweisen.

10. Vorrichtung nach Anspruch **9**, ***dadurch gekennzeichnet, dass*** der Innenraum (**20''**) im Abstand zu der Luft-Eintrittseite (**8**) mit einem den Innenraum (**20''**) verengenden Düsenhals (**7**) und daran anschliessend mit einem unter spitzem Winkel (α) in Richtung der Austrittsseite (**9**) divergenten Teilstück (**9'**) versehen ist.

11. Vorrichtung nach Anspruch **10**, ***dadurch gekennzeichnet, dass*** das konvergent ausgebildete Teilstück (**8'**) der Bohrung (**20'**) ausgehend von der Luft-Eintrittsseite (**8**) in Richtung des Düsenhalses (**7**) mit einem kreisbogenförmig ausgebildeten Wandabschnitt (**8''**) versehen ist.

12. Vorrichtung nach einem der Ansprüche **9** bis **11**, ***dadurch gekennzeichnet, dass*** der Düsenkörper (**15'**) mit den darin angeordneten und jeweils einen konvergent-divergenten Innenraum (**20''**) aufweisenden Bohrungen (**20'**) aus geeignetem Kunststoff hergestellt ist.

13. Vorrichtung nach Anspruch **5**, ***gekennzeichnet durch*** ein Anschlussgehäuse (**25**) zur Aufnahme eines mit einer als Düsenkanal ausgebildeten Austrittsöffnung (**34**;**64**) für den Haftmittel-Sprühfaden (**6**) versehenen Einsatzstücks (**30**;**50**), einer zur koaxialen Lagerung der Kolbenstange (**43**) ausgebildeten Führungshülse (**35**) und des Düsenkörpers (**15**;**15'**), welcher entweder mit den in Umfangsrichtung verteilten und jeweils einen konvergent-divergenten Innenraum (**10'**) aufweisenden Luftdüsen (**10**) oder mit den in Umfangsrichtung verteilten und jeweils einen konvergent-divergenten Innenraum (**20''**) aufweisenden Bohrungen (**20'**) versehen ist.

14. Vorrichtung nach Anspruch **13**, ***dadurch gekennzeichnet, dass*** der mit einem Aussengewinde (**17'**) versehene Düsenkörper (**15**;**15'**) in eine im Anschlussgehäuse (**25**) vorgesehene und mit einem Innengewinde (**27''**) versehene Ausnehmung (**27**) derart einschraubbar ist, dass zwischen der Rückseite (**22'**) des Düsenkörpers und der Innenwand (**26''**) des Anschlussgehäuses (**25**) ein als Druckkammer ausgebildeter Ringkanal (**26**) angeordnet ist, welcher für die Druckluftzufuhr mit einer das zylindrische Teilstück (**25'**) des Anschlussgehäuses (**25**) durchdringenden Bohrung (**26'**) verbunden ist.

15. Vorrichtung nach Anspruch **13**, ***dadurch gekennzeichnet, dass*** das Einsatzstück (**30**;**50**) mit einem zylindrischen sowie konisch verjüngend angeformten Teilstück (**32**,**33**) in analog ausgebildeten Bohrungen (**19**,**19'**) des Düsenkörpers (**15**;**15'**) angeordnet und durch die Rückstellkraft eines an der Führungshülse (**35**) wirkenden Federelements (**44**) koaxial zentriert in dem Düsenkörper (**15**;**15'**) angeordnet und gehalten ist.

16. Vorrichtung nach den Ansprüchen **13** und **15**, ***dadurch gekennzeichnet, dass*** das Einsatzstück (**30**) zum Einschieben der am vorderen Ende mit einem konisch verjüngend ausgebildeten Teilstück (**43'**) versehenen Kolbenstange (**43**) eine konisch verjüngend ausgebildete und mit der Durchtrittsöffnung (**34**) in Verbindung stehende Ausnehmung (**34'**) aufweist.

17. Vorrichtung nach den Ansprüchen **13** und **15**, ***dadurch gekennzeichnet, dass*** in dem Einsatzstück (**50**) ein mit der Durchtrittsöffnung (**64**) versehenes Mundstück (**60**) angeordnet ist, welches zum Einführen der am vorderen Ende mit einer nadelförmigen Spitze (**43''**) versehenen Kolbenstange (**43**) nacheinander angeordnete in Durchströmrichtung konisch verjüngend ausgebildete Ausnehmungen (**61**, **62**, **63**) aufweist.

18. Vorrichtung nach Anspruch **17**, ***dadurch gekennzeichnet, dass*** die am konischen Teilstück (**43'**) der Kolbenstange (**43**) angeordnete und zum Verschliessen in die Austrittsöffnung (**64**) des Mundstücks (**60**) einführbare Spitze (**43''**) derart ausgebildet ist, dass diese in eingeführtem Zustand geringfügig aus der Austrittsöffnung (**64**) des Mundstücks (**60**) herausragt.

19. Vorrichtung nach den Ansprüchen **17** und **18**; ***dadurch gekennzeichnet, dass*** das mit der Austrittsöffnung (**64**) versehene Mundstück (**60**) aus geeignetem Kunststoff hergestellt und in das Einsatzstück (**50**) eingepresst ist.

20. Vorrichtung nach den Ansprüchen **5** und **13**; ***dadurch gekennzeichnet, dass*** der in dem Anschlussgehäuse (**25**) angeordnete Düsenkörper (**15, 15'**) relativ zu der Austrittsöffnung (**34, 64**) des Einsatzstücks (**30, 50**) in axialer Richtung verstellbar ist.
